# EUROPÄISCHE PATENTSCHRIFT

(11) **EP 3 482 450 B1**
(45) Veröffentlichungstag und Bekanntmachung des Hinweises auf die Patenterteilung: **28.10.2020**
(21) Anmeldenummer: 17735116.0
(22) Anmeldetag: 04.07.2017
(51) Int. Cl.: H01Q 1/24, H01Q 9/28, H01Q 19/30, H01Q 5/385

(54) **ANTENNENANORDNUNG MIT ZUMINDEST EINER DIPOLFÖRMIGEN STRAHLERANORDNUNG**
ANTENNA ARRAY WITH AT LEAST ONE DIPOLE-TYPE EMITTER ARRANGEMENT
ANTENNE RÉSEAU POURVUE D'AU MOINS UN ENSEMBLE ÉLÉMENT RAYONNANT DE TYPE DIPÔLE

(30) Priorität: 05.07.2016 DE 102016112257
(43) Veröffentlichungstag der Anmeldung: 15.05.2019
(73) Patentinhaber: TELEFONAKTIEBOLAGET LM ERICSSON (PUBL), 164 83 Stockholm (SE)
(72) Erfinder: QUITT, Markus, 83101 Rohrdorf (DE)
(74) Vertreter: Flach Bauer Stahl Patentanwälte Partnerschaft mbB
(86) Internationale Anmeldenummer: PCT/EP2017/066561
(87) Internationale Veröffentlichungsnummer: WO 2018/007348

(56) Entgegenhaltungen:
- EP-A1- 1 751 821
- EP-A1- 2 950 385
- CN-A- 101 505 007
- US-A1- 2004 183 739
- US-A1- 2006 114 168

## Beschreibung

Die Erfindung betrifft eine Antennenanordnung mit zumindest einer dipolförmigen Strahleranordnung.

Dipolstrahler sind beispielsweise aus den Vorveröffentlichungen DE 197 22 742 A sowie DE 196 27 015 A bekannt geworden. Derartige Dipolstrahler können dabei eine übliche Dipolstruktur aufweisen oder beispielsweise aus einem Kreuzdipol oder einem Dipolquadrat etc. bestehen.

Ein sogenannter Vektor-Dipol ist z.B. aus der Vorveröffentlichung WO 00/39894 A1 bekannt geworden. Dessen Struktur scheint einem Dipolquadrat vergleichbar zu sein. Aufgrund der spezifischen Ausbildung des Dipolstrahlers gemäß dieser Vorveröffentlichung und der besonderen Einspeisung wirkt dieser Dipolstrahler jedoch ähnlich wie ein Kreuzdipol, der in zwei senkrecht zueinander stehenden Polarisationsebenen strahlt. In konstruktiver Hinsicht ist er insbesondere aufgrund seiner Außenkontur-Gestaltung eher quadratisch gebildet.

Aus der WO 2004/100315 A1 ist eine weitere Ausgestaltung des vorstehend genannten Vektordipols bekannt geworden, bei welcher die Flächen jeweils einer Strahlerhälfte einer Polarisation zu einem großen Teil vollflächig geschlossen sein können.

Derartige Dipolstrahler werden üblicherweise so gespeist, dass eine Dipol- oder Strahlerhälfte mit einem Außenleiter gleichstrommäßig (also galvanisch) verbunden wird, wohingegen der Innenleiter eines koaxialen Anschlusskabels mit der zweiten Dipol- oder Strahlerhälfte gleichstrommäßig (also wiederum galvanisch) verbunden wird. Die Einspeisung erfolgt dabei jeweils an den aufeinander zu weisenden Endbereichen der Dipol- oder Strahlerhälften.

Aus der WO 2005/060049 A1 ist dabei bekannt, eine Außenleiterspeisung mittels einer kapazitiven Außenleiterkopplung durchzuführen. Die jeweils zugehörige Hälfte der Trageinrichtung der Strahleranordnung kann dazu an dem Fußbereich oder an der Basis der Trageinrichtung galvanisch auf Masse gelegt sein oder kapazitiv mit Masse gekoppelt sein.

Aus der CN 203386887 U ist eine dipolförmige Strahleranordnung bekannt, die zwei Paare von Strahlerhälften umfasst, die um 90° verdreht zueinander angeordnet sind, wodurch die dipolförmige Strahleranordnung in zwei senkrecht zueinander stehenden Polarisationsebenen sendet.

Weiterhin wird ein passiver Strahlformungsrahmen gezeigt, der in Richtung Reflektor parallel zu den Strahlerhälften beabstandet angeordnet ist. Außerdem wird ein Direktor gezeigt, der parallel zu den Strahlerhälften angeordnet ist, wobei die Strahlerhälften näher in Richtung des Reflektors angeordnet sind als der Direktor.

Aus der US 2008/0111757 A1 ist eine dualpolarisierte Antenne bekannt. Diese umfasst teilkreisförmige Strahlerelemente, die von einem gemeinsamen kreisförmigen Strahlerelement umgebenen sind. Alle Strahlerelemente sind unterbrechungsfrei ausgeführt und in einer gemeinsamen Ebene angeordnet.

Aus der US 2011/0043425 A1 ist ein Antennensystem bekannt. Das Antennensystem umfasst "high band"-Elemente und "low-band"-Elemente, wobei letztere ringförmig ausgestaltet sind. Zwei ringförmige "low-band"-Elemente sind in unterschiedlichen Ebenen angeordnet und umgeben dabei ein "high band"-Element. Die "low-band"-Elemente sind unterbrechungsfrei ausgestaltet.

Aus der US 2006/0232490 A1 ist ein Antennensystem mit einem Kreuzdipol und einem Microstrip-Ring bekannt. Das Kreuzdipol ist dabei von dem Microstrip-Ring umgeben, der aus mehreren unterbrechungsfreien Ringen bestehen kann, die in verschiedenen Ebenen angeordnet sind. Der unterste Ring wird dabei über vier T-förmige Speisestrukturen gespeist, wobei eine Kopplung von dem unteren zu dem oberen Ring stattfindet.

Aus der CN 101 505 007 A ist eine Strahleranordnung bekannt, die auf einer Leiterplatte aufgebaut ist. Sie umfasst zwei Paare von Strahlerhälften, die auf einer Oberseite der Leiterplatte angeordnet sind. Die Leiterplatte ist dabei über eine Trägerstruktur von einer Basis beabstandet angeordnet. Die Unterseite der Leiterplattenanordnung umfasst parasitäre Strukturen aus einem elektrisch leitenden Material. Diese liegen in einer gemeinsamen Ebene.

Die EP 2 950 385 A1 beschreibt eine Multibandantenne. Diese umfasst eine Dipolantennenstruktur, die mit einer Massefläche gekoppelt und dazu ausgebildet ist, um elektromagnetische Wellen in einem ersten Frequenzband abzustrahlen. Die Multibandantenne umfasst ebenfalls eine Invertierte-F-Antennenstruktur, die mit der Massefläche gekoppelt und dazu ausgebildet ist, um elektromagnetische Wellen in einem zweiten Frequenzband abzustrahlen.

Aus der US 2006/114168 A1 ist eine Antennenstruktur bekannt, die zwei Paare von Strahlerhälften aufweist, die über eine Trägerstruktur beabstandet zur Basis angeordnet sind. An der Trägerstruktur sind Flügel ausgebildet, die sich in Richtung der Strahlhälften erstrecken. Ein weiteres Antennensystem erstreckt sich von der Basis weg in Richtung der Strahlerhälfte und endet beabstandet davon.

Die WO 2005/122331 A1 beschreibt eine dual-polarisierte Antenne mit variabler Strahlneigung. Die Antenne kann Dipolstrahlungselemente einschließlich Direktoren aufweisen und kann auf einer Vielzahl von geneigten Bauteilen angeordnet sein, um den Downtilt einstellen zu können. Die Direktoren sind über den jeweiligen Dipolstrahlern angeordnet.

Aus der US 2004/183739 A1 ist eine dual-polarisierte gefaltete Dipolantenne bekannt. Diese umfasst eine erste Einheit, die zum Senden und/oder Empfangen von Signalen in einer ersten Polarisationsrichtung ausgebildet ist. Weiterhin gibt es eine zweite Einheit, die zum Senden und/oder Empfangen von Signalen in einer zweiten Polarisationsrichtung ausgebildet ist. Jede Einheit beinhaltet einen integral ausgebildeten Zuführabschnitt, einen Eingangsabschnitt und einen Strahlungsabschnitt. Der Zuführabschnitt ist in Mikrostreifenleitertechnik gebildet. Der Eingangsabschnitt umfasst einen Balun-Transformator.

Nachteilig an den Strahleranordnungen aus dem Stand der Technik ist, dass die Strahleranordnungen für manche Anwendung eine zu geringe Bandbreite aufweisen.

Es ist daher die Aufgabe der hier vorliegenden Erfindung eine dipolförmige Strahleranordnung zu schaffen, die in Mobilfunkantennen eingesetzt werden kann, die eine Bandbreite aufweist, die höher ist als bei den aus dem Stand der Technik bekannten Strahleranordnungen.

Die Aufgabe wird durch die Antennenanordnung mit zumindest einer dipolförmigen Strahleranordnung gemäß dem Anspruch 1 gelöst. In den Unteransprüchen sind erfindungsgemäße Weiterbildungen der Antennenanordnung mit zumindest einer oder zumindest zwei dipolförmigen Strahleranordnung angegeben.

Die dipolförmige Strahleranordnung umfasst zwei Paare von Strahlerhälften, die um 90° verdreht zueinander angeordnet sind, so dass die dipolförmige Strahleranordnung in zwei senkrecht zueinander stehenden Polarisationsebenen sendet und/oder empfängt. Zwei Strahlerhälften, die dabei ein Paar bilden, sind diagonal zueinander angeordnet. Die Strahlerhälften sind in einer Strahlerebene im Abstand vor einem Reflektor parallel zu diesem anordenbar oder angeordnet. Eine Symmetrier- und/ oder Trägeranordnung mit einem ersten Ende und einer Basis an einem zweiten Ende, das dem ersten Ende gegenüberliegt, dient dazu, die beiden Strahlerhälften zu halten, wobei diese an dem ersten Ende der Trägeranordnung angeordnet sind. Die Basis der Trägeranordnung ist an einem Grundkörper befestigt oder befestigbar. Bei diesem handelt es sich beispielsweise um eine Platine oder einen Reflektor, wobei über die Platine vorzugsweise zumindest eine mittelbare Befestigung an dem Reflektor erfolgt. Um die Bandbreite zusätzlich zu erhöhen sind zumindest zwei elektrisch leitfähige Teilumfangsrahmen vorgesehen, die zwischen der Strahlerebene und der Basis in Höhenrichtung (d.h. entlang) der Trägeranordnung zueinander beabstandet angeordnet sind, wobei die zumindest beiden elektrisch leitfähigen Teilumfangsrahmen jeweils eine Öffnung definieren bzw. eine solche umgrenzen. Die zumindest beiden Teilumfangsrahmen sind dabei in etwa parallel zu der Strahlerebene ausgerichtet. Jeder der beiden Teilumfangsrahmen umfasst zumindest eine Unterbrechung, die sich durch die gesamte Breite des Teilumfangsrahmens erstreckt, sodass der jeweilige Teilumfangsrahmen zumindest zwei Enden aufweist. Dadurch wird eine bis dato nicht erreichte Bandbreite erzielt. Frequenzbereiche, die bisher von mindestens zwei verschiedenen Strahlern und/oder Spalten bzw. Reihen von Antennen abgedeckt wurden, können jetzt von einem einzigen System abgestrahlt werden. Dies bedeutet, dass jetzt zumindest eine Antenne eingespart werden kann, was zu einer großen Kosteneinsparung führt. Dieser Vorteil wird auch nicht mit einem Antennensystem gemäß der EP 1 496 569 A1 erreicht, bei welchem unterhalb der Strahlerebene entweder mehrere passive Strahler in Form von geschlossenen Ringen oder zumindest ein aktiv gespeister Strahler, ebenfalls in Form eines geschlossenen Ringes angeordnet ist.

Gemäß einer bevorzugten Ausführungsform der Antennenanordnung sind die durch die zumindest eine Unterbrechung gebildeten zumindest beiden Enden jedes Teilumfangsrahmens aufeinander zu gerichtet. Dies bedeutet, dass die Unterbrechung sich jeweils nur über eine kleinere Länge des entsprechenden Teilumfangsrahmens erstreckt (aber dennoch über die gesamte Breite). Die Unterbrechung hat dabei eine Länge die weniger als 1 cm, vorzugsweise weniger als 5 mm betragen kann. Anstelle einer Unterbrechung kann daher auch von einem Schlitz gesprochen werden.

Vorzugsweise sind die zumindest beiden Teilumfangsrahmen in etwa parallel zueinander angeordnet, aber dennoch galvanisch voneinander getrennt. Insbesondere überdecken sich die zumindest beiden Teilumfangsrahmen in Draufsicht mit Ausnahme der Unterbrechung zumindest völlig oder zumindest teilweise. Dadurch kann eine Kopplung zwischen den zumindest beiden Teilumfangsrahmen erhöht werden, wodurch die Bandbreite weiter ansteigt.

Gemäß einem weiteren Ausführungsbeispiel erstreckt sich in Draufsicht auf den jeweiligen Teilumfangsrahmen die zumindest eine Unterbrechung auf weniger als 30%, vorzugsweise auf weniger als 20%, weiter vorzugsweise auf weniger als 10%, weiter vorzugsweise auf weniger als 5% der Länge des Teilumfangsrahmens. Grundsätzlich wäre es dabei auch möglich, dass die beiden Teilumfangsrahmen zueinander verdreht angeordnet sind. Gute Ergebnisse werden dann erzielt, wenn die Unterbrechungen der zumindest beiden Teilumfangsrahmen sich nur teilweise überlappen bzw. vollständig überlappungsfrei zueinander angeordnet sind. Letzteres bedeutet, dass in Draufsicht auf die Teilumfangsrahmen, die Unterbrechungen nicht direkt übereinander, also in einer Geraden angeordnet sind, die senkrecht zur Strahlerebene verläuft.

Gemäß eines anderen Ausführungsbeispiels der Erfindung weist jeder Teilumfangsrahmen mehrere Unterbrechungen auf, wodurch mehrere Teilumfangsrahmensegmente gebildet sind. Dies bedeutet, dass der Teilumfangsrahmen in mehrere Teilumfangsrahmensegmente gegliedert ist. Diese Teilumfangsrahmensegmente können alle gleich lang sein. In einem speziellen Ausführungsbeispiel ist es allerdings auch möglich, dass eines dieser Teilumfangsrahmensegmente länger ist als andere oder als alle anderen Teilumfangsrahmensegmente.

Vorzugsweise sind die Teilumfangsrahmen mit ihrer jeweiligen Unterbrechung bzw. ihren jeweiligen Unterbrechungen symmetrisch zueinander angeordnet. Dies bedeutet, dass die Unterbrechungen der zumindest beiden Teilumfangsrahmen um α = 360°/n gegeneinander verdreht angeordnet sind, wobei n die gesamte Anzahl aller Unterbrechungen in den zumindest beiden Teilumfangsrahmen ist. Für den Fall, dass es zwei Teilumfangsrahmen gibt und jeder Teilumfangsrahmen genau eine Unterbrechung aufweist, wird n der Wert 2 zugewiesen. In diesem Fall sollten die Unterbrechungen um α = 360°/2 (= 180°) zueinander verdreht angeordnet sein. Auch für den Fall, dass es drei, vier, fünf Teilumfangsrahmen gibt, ist eine entsprechende Anordnung gemäß der obigen Formel wünschenswert.

In einer bevorzugten Ausführungsform sind die zumindest beiden Teilumfangsrahmen in Draufsicht etwa kreisförmig oder beschreiben im Mittel in etwa einen Kreis. Prinzipiell ist es allerdings möglich, dass die Teilumfangsrahmen auch eine andere Form, wie beispielsweise eine quadratische und/oder eine Rechteckform aufweisen. Sie können auch ovalförmig sein. Generell ist daher eine n-polygonale Form möglich. Vorzugsweise haben allerdings alle Teilumfangsrahmen in Draufsicht die gleiche Form, wobei diese gegeneinander verdreht sein können. Innerhalb dieser Anmeldung wird unter gegenseitigem Verdrehen verstanden, dass die Mittelpunkte bzw. die Schwerpunkte der zumindest beiden Teilumfangsrahmen nach dem Verdrehen nach wie vor in Draufsicht übereinander angeordnet sind. Eine Gerade, die durch diese Punkte verläuft, würde vorzugsweise senkrecht zur Strahlerebene stehen. Vorzugsweise weisen die zumindest beiden Teilumfangsrahmen einen gleichen Innen- und einen gleichen Außendurchmesser auf. Es wäre allerdings auch möglich, dass nur der Innendurchmesser oder nur der Außendurchmesser gleich ist. Im Weiteren wäre es auch denkbar, dass weder der Innendurchmesser noch der Außendurchmesser der zumindest beiden Rahmen gleich ist. Demnach wäre es denkbar, dass alle Teilumfangsrahmen unterschiedliche Geometrien aufweisen. Es wäre auch möglich, dass die zumindest beiden Teilumfangsrahmen um eine gewisse Länge gegeneinander versetzt angeordnet sind, wobei sie sich nach wie vor in Draufsicht zumindest Teilweise überlappen. Die Überlappung erfolgt vorzugsweise über die gesamte Länge der Teilumfangsrahmen, mit Ausnahme der jeweiligen Unterbrechungen, nicht jedoch zwingend über die gesamte Breite. Die Überlappung kann auch nur über eine Teilbreite erfolgen. Die zumindest beiden Teilumfangsrahmen sind mit Ausnahme der Unterbrechung vorzugsweise symmetrisch, insbesondere radialsymmetrisch aufgebaut. Die zumindest beiden Teilumfangsrahmen sind vorzugsweise in Draufsicht in etwa gleich breit. Es könnte auch möglich sein, dass ein Rahmen breiter ist als der andere Rahmen. Dies bezieht sich nicht nur auf den Durchmesser, sondern auch auf die Breite des eigentlichen Rahmenstegs des Teilumfangsrahmens.

In einer anderen Weiterbildung weisen die zumindest beiden Teilumfangsrahmen mehrere Rahmenabschnitte auf, die zusammenhängend ausgebildet sind, wobei sich die Abstände zwischen den einzelnen Rahmenabschnitten hin zu einer Längsachse, die die dipolförmige Strahleranordnung mittig durchsetzt, alternierend von einem größeren Abstand hin zu einem kleineren Abstand und umgekehrt verändert. Die einzelnen Rahmenabschnitte sind dabei vorzugsweise über einen in etwa radial verlaufenden Verbindungsabschnitt miteinander verbunden. Dadurch können die Teilumfangsrahmen in Draufsicht eine mäanderförmige oder zahnradartige Grundstruktur aufweisen. Die so geschaffenen zumindest beiden Teilumfangsrahmen sind zusammen mit ihren alternierenden Rahmenabschnitten (mit Ausnahme der Unterbrechung) in Draufsicht deckungsgleich oder verdreht zueinander angeordnet. Je nachdem wie stark sie sich überlappen, kann eine unterschiedliche Höhe der Kopplung eingestellt werden.

Zwischen den zumindest beiden Teilumfangsrahmen ist zumindest ein Dielektrikum eingebracht. Die Form des Dielektrikums ist in Draufsicht auf die dipolförmige Strahleranordnung an die Form der jeweiligen Teilumfangsrahmen angepasst. Das zumindest eine Dielektrikum ist in Draufsicht auf die dipolförmige Strahleranordnung deckungsgleich oder verdreht zu einer oder beiden Teilumfangsrahmen angeordnet. Auch hierüber kann wiederum die Höhe der Kopplung eingestellt werden. Das Dielektrikum kann auch dadurch geschaffen werden, dass einer oder alle Teilumfangsrahmen harteloxiert werden, wodurch sich eine isolierende Harteloxalschicht bildet.

Die dipolförmige Strahleranordnung weist in einem anderen Ausführungsbeispiel zusätzlich einen Direktor auf, wobei der Direktor parallel zur Strahlerebene ausgerichtet ist. Die Strahlerhälften sind dabei zur Basis näher liegend angeordnet als der Direktor. Der Direktor kann in Draufsicht eine runde, rechteckförmige, ovale oder allgemein n-polygonale Grundstruktur aufweisen. Diese Grundstruktur ist vorzugsweise überwiegend frei von Öffnungen.

Um eine einfache, vorzugsweise werkzeugfreie Montage zu erreichen, umfasst die dipolförmige Strahleranordnung zumindest ein Halte- und Abstandselement. Dieses umgreift und/oder hält dabei die zumindest beiden Teilumfangsrahmen. Ergänzend oder alternativ liegt das Halte- und Abstandselement dabei an den äußeren Oberflächen der beiden äußersten Teilumfangsrahmen auf. Die Teilumfangsrahmen sind dabei beispielsweise zusammen mit einem zwischen diesem befindlichen Dielektrikum sandwichartig in dem Halte- und Abstandselement angeordnet. Das Halte- und Abstandselement kann dabei noch eine Halteklammer aufweisen oder die Form einer Halteklammer besitzen, wobei diese dazu ausgebildet ist, die Anordnung aus Teilumfangsrahmen und Dielektrikum noch mit einer zusätzlichen Haltekraft beaufschlagen. Dies ist allerdings nicht notwendig. Die Halteklammer weist vorzugsweise eine U-Form oder eine zu dieser Form ähnliche Form auf.

Damit die Montage einfacherer und reproduzierbarer möglich ist, umfasst die zumindest eine Halteklammer einen Abstützabschnitt. Der Abstützabschnitt ist innerhalb der Unterbrechung eines Teilumfangsrahmens angeordnet, wodurch sich zwei Stirnseiten der beiden Enden, die durch die Unterbrechung am Teilumfangsrahmen gebildet sind, an dem Abstützabschnitt abstützen. Auf diese Art und Weise können die einzelnen Teilumfangsrahmen symmetrisch zueinander ausgerichtet werden, weil vorzugsweise in jede Unterbrechung zumindest ein Abstützabschnitt einer Halteklammer eingreift. Dadurch wird auch gewährleistet, dass die Teilumfangsrahmen nach der Montage unverdrehbar an der dipolförmigen Strahleranordnung angeordnet sind. Generell wäre es auch möglich, dass die zumindest beiden Teilumfangsrahmen mittels einer Clips- oder Schnappverbindung mit dem zumindest einen Halte- und Abstandselement lösbar verbunden ist.

Um die Stabilität der dipolförmigen Strahleranordnung weiter zu verbessern, umfasst das Halte- und Abstandselement in einem anderen Ausführungsbeispiel ein Abstützprofil. Das Abstützprofil ist dabei an die Kontur von zumindest einem Teilumfangsrahmen angepasst und weist eine Länge auf, die zumindest einer Teillänge des Teilumfangsrahmens entspricht. Der zumindest eine Teilumfangsrahmen stützt sich mit seiner Innenseite an dem zumindest einen Abstützprofil, bzw. an dessen Außenseite ab. Dadurch wird die Stabilität der gesamten Anordnung erhöht und gleichzeitig ist sichergestellt, dass die Teilumfangsrahmen nach erfolgter Montage ortsfest ausgerichtet sind und ortsfest ausgerichtet bleiben.

Um die Montage weiter zu vereinfachen, ist das zumindest eine Halte- und Abstandselement über eine vorzugsweise lösbare Kraft- und/oder Formschlussverbindung, bei welcher es sich vorzugsweise um eine Clips- oder Schnappverbindung handelt, an einer oder an allen Strahlerhälften bzw. direkt an der Trägeranordnung gehalten. Dadurch kann auf etwaige Schraubverbindungen verzichtet werden. Andere Arten der Kraft- und/oder Formschlussverbindung sind ebenfalls denkbar. Hierzu gehört beispielsweise die Bajonettverbindung. Das zumindest eine Halte- und Abstandselement kann auch einen Abstandshalter, beispielsweise in Form des Dielektrikums umfassen. Dieser ist dann zwischen den einzelnen Teilumfangsrahmen eingebracht und sorgt für die galvanische Isolierung. Das Halte- und Abstandselement ist zusammen mit dem Abstandshalter bzw. dem Dielektrikum vorzugsweise einteilig hergestellt. Die Herstellung erfolgt vorzugsweise in einem Kunststoffspritzverfahren.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figuren 1 und 2:: verschiedene räumliche Darstellungen einer erfindungsgemäßen Antennenanordnung mit einer dipolförmigen Strahleranordnung;
- Figuren 3A und 3B:: verschiedene räumliche Darstellungen von zwei parallel zueinander angeordneten Teilumfangsrahmen;
- Figur 4:: eine weitere Darstellung der dipolförmigen Strahleranordnung gemäß einem weiteren erfindungsgemäßen Ausführungsbeispiel;
- Figur 5:: eine weitere Darstellung von drei parallel zueinander angeordneten Teilumfangsrahmen;
- Figuren 6A bis 6C:: verschiedene räumliche Darstellungen von zwei parallel zueinander angeordneten Teilumfangsrahmen, deren Grundform von einer reinen Kreisform abweicht;
- Figuren 7A bis 7C:: verschiedene räumliche Darstellungen der erfindungsgemäßen Antennenanordnung mit zwei dipolförmigen Strahleranordnungen; und
- Figuren 8A bis 8C:: verschiedene räumliche Darstellungen der erfindungsgemäßen Antennenanordnung mit zwei dipolförmigen Strahleranordnungen, die zusätzlich einen Direktor aufweisen.

Die Figuren 1, 2 und 4 zeigen eine räumliche Darstellung einer erfindungsgemäßen Antennenanordnung 20, die zumindest eine dipolförmige Strahleranordnung 1 aufweist. Die dipolförmige Strahleranordnung 1 umfasst zwei Paare 2, 3 von Strahlerhälften 2a, 2b, 3a, 3b. Diese beiden Paare 2, 3 von Strahlerhälften 2a, 2b bzw. 3a, 3b sind insbesondere in der Draufsicht aus Figur 7C gut zu erkennen, die eine Antennenanordnung 20 mit zumindest zwei dipolförmigen Strahleranordnungen 1 zeigt. Diese zwei Paare 2, 3 von Strahlerhälften 2a, 2b bzw. 3a, 3b sind um 90° verdreht zueinander so angeordnet, dass die dipolförmige Strahleranordnung 1 in zwei senkrecht zueinander stehenden Polarisationsebenen 4a, 4b (siehe Figur 7C) sendet und/oder empfängt. Die Strahlerhälften 2a, 2b, bzw. 3a, 3b sind dabei in einer Strahlerebene 5 ausgerichtet. Diese Strahlerebene 5 ist beispielsweise in Figur 7B dargestellt, die eine Seitenansicht der Antennenanordnung 20 mit zumindest zwei dipolförmigen Strahleranordnungen 1 zeigt. Die Strahlerhälften 2a, 2b bzw. 3a, 3b sind im Abstand vor einem Reflektor 6 parallel zu diesem anordenbar oder angeordnet. Der Reflektor 6 ist in Figur 2 dargestellt.

Die dipolförmige Strahleranordnung 1 umfasst außerdem eine Symmetrier- und/oder Trägeranordnung 7, die nachfolgend als Trägeranordnung 7 bezeichnet wird, die ein erstes Ende 7a und ein zweites Ende 7b aufweist. Das zweite Ende 7b liegt dem ersten Ende 7a gegenüber. Die Strahlerhälften 2a, 2b bzw. 3a, 3b sind am ersten Ende 7a der Trägeranordnung 7 angeordnet. Das zweite Ende 7b der Trägeranordnung 7 ist zumindest mittelbar an dem Reflektor 6 befestigbar oder befestigt. Eine mittelbare Befestigung kann beispielsweise dann vorliegen, wenn das zweite Ende 7b der Trägeranordnung 7 an einer Leiterplatte 21 befestigt ist, wobei eine Metalllage dieser Leiterplatte 21 gleichzeitig den Reflektor 6 bilden könnte. Eine solche Leiterplatte 21 ist beispielsweise in den Figuren 7A bis 8C dargestellt. Ein separater Reflektor 6 unterhalb der Leiterplatte 21 könnte ebenfalls vorliegen. Eine unmittelbare Befestigung an dem Reflektor 6 würde dann vorliegen, wenn die Trägeranordnung 7 direkt mit dem zweiten Ende 7b an dem Reflektor 6 befestigt ist. Dieser Sachverhalt ist in Figur 2 gezeigt. Der Reflektor 6 bzw. die Leiterplatte 21 kann auch als Grundkörper bezeichnet werden. Das zweite Ende 7b der Trägeranordnung 7 kann auch als Basis 10 bezeichnet werden.

Die Trägeranordnung 7 besteht und/ oder umfasst einen Träger 7c. Insbesondere umfasst die Trägeranordnung jeweils einen Träger 7c für jede Strahlerhälfte 2a, 2b bzw. 3a, 3b. Im Hinblick auf Figur 1 gibt es daher vier Träger 7c. Jeder dieser Träger 7c erstreckt sich im Wesentlichen bzw. ausschließlich parallel entlang einer Längsachse 8 (siehe Figur 7B, 8B), die die dipolförmige Strahleranordnung 1 mittig durchsetzt. Die Träger 7c sind an dem ersten Ende 7a, also an dem ersten Ende 7a der Trägeranordnung 7 galvanisch mit den Strahlerhälften 2a, 2b bzw. 3a, 3b verbunden. Eine kapazitive Kopplung der Träger 7c mit dem ersten Ende 7a der Trägeranordnung 7 wäre ebenfalls möglich. Zwischen zwei Trägern 7c ist jeweils ein Spalt 9 ausgebildet, der sich vorzugsweise vom ersten Ende 7a bis zum zweiten Ende 7b erstreckt und zur Symmetrierung dient. Die Träger 7 sind an dem zweiten Ende 7b der Trägeranordnung 7, also an ihrer Basis 10 vorzugsweise galvanisch miteinander verbunden.

Eine Speisung der dipolförmigen Strahleranordnung 1 erfolgt vorzugsweise derart, dass zwei Kabel mit je einem Innen- und einem Außenleiter mit je einem Paar 2, 3 der Strahlerhälften 2a, 2b bzw. 3a, 3b verbunden werden. Der Außenleiter des ersten Kabels wird mit einer ersten Strahlerhälfte 2a des ersten Paars 2 verbunden. Der Innenleiter des ersten Kabels wird dagegen mit der zweiten Strahlerhälfte 2b des ersten Paars 2 verbunden. Der Außenleiter des zweiten Kabels wird dagegen mit der ersten Strahlerhälfte 3a des zweiten Paars 3 verbunden. Der Innenleiter des zweiten Kabels wird entsprechend mit der zweiten Strahlerhälfte 3b des zweiten Paars 3 verbunden. Die Innenleiter überkreuzen sich daher. Die Verbindung erfolgt vorzugsweise am ersten Ende 7a der Trägeranordnung 7. Es wäre prinzipiell auch möglich, dass sich die Außenleiter überkreuzen.

Bezüglich der Einspeisung und der Symmetrierung wird auf die in der Beschreibungseinleitung genannten Druckschriften verwiesen.

Mit Blick auf die Figuren 1, 2, 4, 7C und 8C ist zu erkennen, dass die Strahlerhälften 2a, 2b bzw. 3a, 3b einen im Wesentlichen quadratischen Strahlerrahmen 11 aufweisen. Die Strahlerrahmen 11 der Strahlerhälften 2a, 2b bzw. 3a, 3b weisen jeweils eine Ausnehmung 12 auf, die eine Öffnung umgrenzen. Jeder Strahlerrahmen 11 besteht aus vier Seiten, wobei jeweils zwei Seiten eines Strahlerrahmens 11 parallel zu zwei anderen Seiten eines anderen Strahlerrahmens 11 angeordnet sind. Zwischen zwei Strahlerrahmen 11 befindet sich ein Spalt 13. Dieser Spalt 13 geht in den Spalt 9 der Trägeranordnung 7 über. Genauer gesagt wird der Spalt 13 zwischen zwei Innenseiten der Strahlerhälften 2a, 2b bzw. 3a, 3b gebildet, die parallel zueinander verlaufen. Die Speisung der Strahlerhälften 2a, 2b bzw. 3a, 3b erfolgt an dem Punkt, an welchem zwei Innenseiten 11b einer Strahlerhälfte 2a, 2b bzw. 3a, 3b aufeinander treffen. Jede Innenseite 11b ist mit je einer Außenseite 11a verbunden. An dem Punkt, an welchem zwei Außenseiten 11a aufeinander treffen ist die außen liegende Ecke vorzugsweise abgeschrägt (nicht dargestellt) .

Die Strahlerhälften 2a, 2b bzw. 3a, 3b können auch ohne eine Ausnehmung 12 ausgeführt sein. In den Figuren 7C, 8C sind die Seiten der Ausnehmung 12 parallel zu den Seiten der Strahlerrahmen 11 angeordnet. Die Seiten der Ausnehmung 12 können auch in einem Winkel, insbesondere von 45°, gegenüber den Seiten der Strahlerrahmen 11 gedreht sein. Die Ausnehmungen 12 der Strahlerrahmen 11 besitzen in diesem Fall in Draufsicht die Form eines Quadrats. Sie können allerdings allgemein rechteckförmig sein bzw. einen anderen Querschnitt aufweisen. Dies bedeutet, dass die Ausnehmungen 12 in Bezug auf ihre Größe und Formgebung in weiten Bereichen unterschiedlich gewählt werden können.

Die Strahlerrahmen 11 der Strahlerhälften 2a, 2b bzw. 3a, 3b sind an ihren ersten Ecken mit dem ersten Ende 7a der einzelnen Träger 7c der Trägeranordnung 7 verbunden.

Eine weitere Ecke der Strahlerrahmen 11 der Strahlerhälften 2a, 2b bzw. 3a, 3b, die der jeweiligen ersten Ecke gegenüberliegt, vorzugsweise diagonal gegenüberliegt, ist optional abgeschrägt. Die anderen Ecken sind vorzugsweise weniger stark oder nicht abgeschrägt. Bei den abgeschrägten Ecken handelt es sich um diejenigen Ecken der Strahlerrahmen 11, die von der Längsachse 8 am weitesten beabstandet sind.

Im Hinblick auf die Figuren 1, 2 und 4 sind zusätzlich zumindest zwei elektrisch leitfähige Teilumfangsrahmen 15a, 15b vorgesehen, die zwischen der Strahlerebene 5 und der Basis 10 in Höhenrichtung der Trägeranordnung 7 zueinander beabstandet angeordnet sind. Die zumindest beiden elektrisch leitfähigen Teilumfangsrahmen 15a, 15b definieren bzw. umgrenzen jeweils eine Öffnung 17. Die zumindest beiden Teilumfangsrahmen 15a, 15b sind parallel zu der Strahlerebene 5 ausgerichtet. Vorzugsweise sind sie ebenfalls in etwa parallel zueinander ausgerichtet. Unter dem Wortlaut "in etwa" ist zu verstehen, dass die zumindest beiden Teilumfangsrahmen 15a, 15b auch um wenige Grad, vorzugsweise um weniger als 5°, weiter vorzugsweise um weniger als 3°, weiter vorzugsweise um weniger als 1° geneigt zueinander angeordnet sein können.

Jeder der zumindest beiden Teilumfangsrahmen 15a, 15b umfasst zumindest eine Unterbrechung 16. Die Unterbrechung 16 durchsetzt dabei die gesamte Breite des jeweiligen Teilumfangsrahmens 15a, 15b an zumindest einer Stelle, so dass der jeweilige Teilumfangsrahmen 15a, 15b zumindest zwei Enden 18 aufweist.

Die durch die zumindest eine Unterbrechung 16 gebildeten zumindest beiden Enden 18 der Teilumfangsrahmen 15a, 15b sind aufeinander zu gerichtet. Die Unterbrechungen 16 erstrecken sich vorzugsweise nur über eine bestimmte Länge des jeweiligen Teilumfangsrahmens 15a, 15b, so dass die Unterbrechungen 16 auch als Schlitz bezeichnet werden können.

Die Teilumfangsrahmen 15a, 15b bestehen aus einem elektrisch leitfähigen Material oder sind mit einem elektrisch leitfähigen Material beschichtet.

Vorzugsweise werden die Teilumfangsrahmen 15a, 15b in einem Stanzprozess hergestellt, wobei in diesem Prozess beispielsweise auch gleich die jeweiligen Unterbrechungen 16 eingebracht werden.

Nicht dargestellt ist in den Figuren 1, 2 und 4, dass zwischen den Teilumfangsrahmen 15a, 15b ein Dielektrikum 19 eingebracht ist, welches auch gleichzeitig als Abstandshalter fungiert, so dass die zumindest beiden Teilumfangsrahmen 15a, 15b galvanisch getrennt zueinander angeordnet sind. Grundsätzlich könnte der Abstand zwischen den einzelnen Teilumfangsrahmen 15a, 15b auch über die Aufhängung der einzelnen Teilumfangsrahmen 15a, 15b erfolgen. In diesem Fall würde Luft als Dielektrikum fungieren.

Die zumindest beiden Teilumfangsrahmen 15a, 15b sind insbesondere auch galvanisch von der Trägeranordnung 7 und den Strahlerhälften 2a, 2b, 3a, 3b getrennt und weiter insbesondere von allen anderen Gebilden galvanisch getrennt.

Die zumindest beiden Teilumfangsrahmen 15a, 15b sind insbesondere näher an dem Reflektor 6 bzw. dem gemeinsamen Grundköper 6, 21 angeordnet, an dem die Basis 10 der Trägeranordnung 7 angeordnet ist, als alle (direkt) gespeisten Strahlerhälften 2a, 2b, 3a, 3b bzw. alle (direkt) gespeisten Strahler.

In Figur 3A sind die beiden Teilumfangsrahmen 15a, 15b aus den Figuren 1 und 2 in Alleinstellung gezeigt. In Draufsicht auf den jeweiligen Teilumfangsrahmen 15a, 15b erstreckt sich die zumindest eine Unterbrechung 16 auf weniger als 30%, vorzugsweise auf weniger als 20%, weiter vorzugsweise auf weniger als 10%, weiter vorzugsweise auf weniger als 5% der Länge des Teilumfangsrahmens 15a, 15b.

Die zumindest beiden Teilumfangsrahmen 15a, 15b sind zueinander verdreht angeordnet. Dies bedeutet, dass die Unterbrechungen 16 der zumindest beiden Teilumfangsrahmen 15a, 15b vollständig überlappungsfrei zueinander angeordnet sind. Dadurch wird eine sehr hohe Bandbreite erzielt. Grundsätzlich wäre es auch möglich, dass sich die Unterbrechungen 16 teilweise überlappen. Eine vollständige Überlappung, also eine deckungsgleiche Anordnung der Unterbrechungen 16 ist nicht erwünscht.

Die Unterbrechungen 16 der zumindest beiden Teilumfangsrahmen 15a, 15b sind vorzugsweise um α = 360°/n gegeneinander verdreht, wobei n die Summe der gemeinsamen Anzahl der Unterbrechungen 16 in den zumindest beiden Teilumfangsrahmen 15a, 15b ist. In diesem Fall weist n den Wert zwei auf, weil es insgesamt zwei Unterbrechungen 16 in den Teilumfangsrahmen 15a, 15b gibt. Folglich sind die beiden Unterbrechungen 16 um α = 180° gegeneinander verdreht angeordnet.

Im Hinblick auf Figur 2B weisen die Teilumfangsrahmen 15a, 15b mehrere Unterbrechungen 16 auf, wodurch jeder Teilumfangsrahmen 15a, 15b in mehrere Teilumfangsrahmensegmente 15a₁, 15a₂, 15a₃, 15a₄; 15b₁, 15b₂, 15b₃, 15b₄ gegliedert sind. Dabei ist es möglich, dass eines der Teilumfangsrahmensegmente 15a₁, 15b₁, eines Teilumfangsrahmens 15a, 15b länger ist als das andere oder die anderen Teilumfangsrahmensegmente 15a₂, 15a₃, 15a₄; 15b₂, 15b₃, 15b₄ des jeweiligen Teilumfangsrahmens 15a, 15b. Sie könnten alternativ auch alle gleich lang sein.

Die Unterbrechungen 16 weisen in diesem Fall vorzugsweise jeweils die gleiche Größe auf. Sie könnten sich in ihrer Größe, wie auch in ihrer Form, allerdings auch unterscheiden.

Die zumindest beiden Teilumfangsrahmen 15a, 15b sind in Draufsicht in etwa kreisförmig. In diesem Ausführungsbeispiel überdecken sich die zumindest beiden Teilumfangsrahmen 15a, 15b in Draufsicht mit Ausnahme der jeweiligen Unterbrechung 16 völlig, also vollständig. Es wäre auch möglich, dass sich die zumindest beiden Teilumfangsrahmen 15a, 15b in Draufsicht mit Ausnahme der jeweiligen Unterbrechung 16 nur teilweise überdecken. Dies wäre dann der Fall, wenn ein Teilumfangsrahmen 15a gegenüber einem anderen Teilumfangsrahmen 15b versetzt angeordnet ist, wobei der Versatz quer zur Längsachse 8 erfolgt. Weiterhin könnte eine lediglich teilweise Überdeckung auch dadurch erfolgen, dass der (Innen-/Außen-) Durchmesser eines Teilumfangsrahmens 15a kleiner oder größer ist als der Durchmesser des zumindest einen anderen Teilumfangsrahmens 15b. Auch über eine sich verändernde Breite b des jeweiligen Rahmenstegs eines Teilumfangsrahmens 15a, 15b könnte eine lediglich teilweise Überdeckung realisiert werden.

Die Breite b der Teilumfangsrahmen 15a, 15b muss nicht konstant sein. Sie kann sich innerhalb eines Teilumfangsrahmens 15a, 15b auch über seine Länge hinweg verändern.

Andere Formen für die zumindest beiden Teilumfangsrahmen 15a, 15b wären ebenfalls möglich. So könnten diese in Draufsicht beispielsweise die Form eines Ovals, eines Rechtecks (insbesondere eines Quadrats) bzw. ganz allgemein die Form eines n-Polygons aufweisen.

In Figur 4 ist eine dipolförmige Strahleranordnung 1 dargestellt, die drei parallel zueinander angeordnete Teilumfangsrahmen 15a, 15b, 15c aufweist. Jeder dieser zumindest drei Teilumfangsrahmen 15a, 15b, 15c besitzt zumindest eine Unterbrechung 16. In Figur 5 sind die zumindest drei Teilumfangsrahmen 15a, 15b, 15c nochmals gesondert dargestellt. Alle drei Teilumfangsrahmen 15a, 15b, 15c umgrenzen eine Öffnung 17, durch die die Trägeranordnung 7 geführt ist. Die jeweiligen Unterbrechungen 16 sind nicht überlappend dargestellt. Unter "überlappend" ist zu verstehen, dass die Unterbrechungen 16 von drei benachbarten Teilumfangsrahmen 15a, 15b, 15c in Draufsicht nicht deckungsgleich angeordnet sind. Die Unterbrechung 16 des ersten Teilumfangsrahmens 15a könnte in Draufsicht an der gleichen Stelle angeordnet sein wie die Unterbrechung 16 des dritten Teilumfangsrahmens 15c, wenn der zweite Teilumfangsrahmen 15b seine Unterbrechung 16 in Draufsicht an einer anderen Stelle aufweist.

Vorzugsweise sind die Unterbrechungen 16 allerdings in Draufsicht stets gegeneinander verdreht.

Die Figuren 6A bis 6C zeigen ein weiteres Ausführungsbeispiel der zumindest beiden Teilumfangsrahmen 15a, 15b. Zwischen beiden Teilumfangsrahmen 15a, 15b befindet sich ein Dielektrikum 19d, das vorzugsweise aus Kunststoff besteht. Die beiden Teilumfangsrahmen 15a, 15b weisen jeweils mehrere Rahmenabschnitte 25a, 25b auf, wobei sich die Abstände zwischen den einzelnen Rahmenabschnitten 25a, 25b hin zu einer Längsachse 8, die die dipolförmige Strahleranordnung 1 mittig durchsetzt, alternierend von einem größeren Abstand hin zu einem kleineren Abstand und umgekehrt abwechselt. Die beiden Teilumfangsrahmen 15a, 15b haben in den Figuren 6A bis 6C die Form eines Zahnrads, bzw. die einzelnen Rahmenabschnitte 25a, 25b verlaufen in etwa mäanderförmig.

Die einzelnen Rahmenabschnitte 25a, 25b sind über einen Verbindungsabschnitt 25c miteinander verbunden. Dieser Verbindungsabschnitt 25c verläuft vorzugsweise radial. Die zumindest beiden Teilumfangsrahmen 15a, 15b weisen jeweils vorzugsweise mehr als drei, weiter vorzugsweise jeweils mehr als fünf Rahmenabschnitte 25a, 25b auf. Vorzugsweise gibt es lediglich zwei verschiedene Arten von Rahmenabschnitten 25a, 25b. Es könnte auch noch weitere Rahmenabschnitte 25a, 25b und/oder weitere Arten von Rahmenabschnitte 25a, 25b geben. Letztere würden sich dadurch auszeichnen, dass sie weiter von der Längsachse entfernt oder näher zu der Längsachse hin beabstandet (im Vergleich zu den anderen Rahmenabschnitten 25a, 25b) angeordnet sind.

Im Mittel verlaufen allerdings die beiden Teilumfangsrahmen 15a, 15b mit den jeweiligen Rahmenabschnitten 25a, 25b dennoch kreisförmig.

Die zumindest eine Unterbrechung 16 ist in jedem Teilumfangsrahmen 15a, 15b in einem der Rahmenabschnitte eingebracht.

Der Rahmenabschnitt 25a, welcher weiter von der Längsachse 8 beabstandet ist, kann auch als äußerer Rahmenabschnitt 25a bezeichnet werden. Dagegen wird derjenige Rahmenabschnitt 25b, welcher näher zur Längsachse 8 angeordnet ist, auch als innerer Rahmenabschnitt 25b bezeichnet. Ein innerer Rahmenabschnitt 25b ist dabei über zwei Verbindungsabschnitte 25c an seinen Enden mit zwei äußeren Rahmenabschnitten 25a verbunden. Gleiches gilt auch für einen äußeren Rahmenabschnitt 25a, der über zwei Verbindungsabschnitte 25c an seinen Enden mit zwei inneren Rahmenabschnitten 25b verbunden ist.

Die Form des Dielektrikums 19 ist in Draufsicht auf die dipolförmige Strahleranordnung 1 an die Form der jeweiligen Teilumfangsrahmen 15a, 15b angepasst. Im Hinblick auf die Figuren 6A bis 6C umfasst das Dielektrikum 19 ebenfalls Abschnitte die näher zu der Längsachse 8 angeordnet sind als andere Abschnitte, die von dieser weiter beabstandet sind. Beide Abschnitte wechseln sich alternierend ab.

Im Hinblick auf Figur 6A sind die beiden Teilumfangsrahmen 15a, 15b in Draufsicht deckungsgleich angeordnet (ausgenommen die Unterbrechungen 16), wohingegen das Dielektrikum 19 um eine bestimmte Winkellage gegenüber den Teilumfangsrahmen 15a, 15b verdreht worden ist. Wenn die Summe der inneren und äußeren Rahmenabschnitte 25a, 25b eines Teilumfangsrahmens 15a, 15b m ist, dann würde das Dielektrikum 19 vorzugsweise um einen Winke β verdreht werden, der sich gemäß β = 360°/2m berechnet (hier: 11,25°).

Figur 6B zeigt dagegen, dass das Dielektrikum 19 zusammen mit den zumindest beiden Teilumfangsrahmen 15a, 15b 15a, 15b deckungsgleich angeordnet ist.

Innerhalb von Figur 6C ist dagegen das Dielektrikum 19 gegenüber den zumindest beiden Teilumfangsrahmen 15a, 15b weiter verdreht, als in Figur 6A. In Figur 6C liegt ein äußerer Abschnitt des Dielektrikums 19 unterhalb oder oberhalb eines inneren Rahmenabschnitt 25b der zumindest beiden Teilumfangsrahmen 15a, 15b an. Das Dielektrikum 19 ist in diesem Fall um einen Winkel γ gegenüber den beiden Teilumfangsrahmen 15a, 15b verdreht, der sich gemäß γ = 360°/m berechnet (hier: 22,5°).

Figur 2 zeigt noch einen zusätzlichen Reflektor 6, auf welchem die Basis 10 der dipolförmigen Strahleranordnung 1 angeordnet ist. Der Reflektor 6 hat eine Wannenform. Dies bedeutet, dass der Reflektor 6 einen Reflektorgrundkörper 6a umfasst, an dem sich zumindest zwei Reflektorwände 6b anschließen. Ein Winkel zwischen den Reflektorwänden 6b und dem Reflektorgrundkörper 6a ist vorzugsweise größer als 90°. Der Reflektor 6 könnte auch ausschließlich in einer Ebene liegen.

Die Figuren 7A bis 7C zeigen die Antennenanordnung 20, die zumindest zwei dipolförmige Strahleranordnungen 1 aufweist, die dipolförmigen Strahleranordnungen 1 sind vorzugsweise identisch zueinander aufgebaut und gleich ausgerichtet. Der Abstand zwischen den beiden dipolförmigen Strahleranordnungen 1 ist vorzugsweise derart eingestellt, dass ein MIMO Betrieb (engl. Multiple Input Multiple Output) möglich ist. Er könnte auch derart gewählt werden, dass mit den verschiedenen dipolförmigen Strahleranordnungen 1 unterschiedliche Frequenzbänder bedient werden können.

Die beiden dipolförmigen Strahleranordnungen 1 sind in diesem Fall auf einer gemeinsamen Platine 21 angeordnet. Diese Platine 21 kann auf den Reflektor 6 aufgeschraubt werden, wie dieser in Figur 2 dargestellt ist.

Jede dipolförmige Strahleranordnung 1 umfasst zumindest zwei Teilumfangsrahmen 15a, 15b. Diese Teilumfangsrahmen 15a, 15b sind durch zumindest ein Halte- und Abstandselement 35 gehalten. Dieses zumindest eine Halte- und Abstandselement 15a ,15b umfasst zumindest eine Halteklammer 36. Diese zumindest eine Halteklammer 36 umgreift die zumindest beiden Teilumfangsrahmen 15a, 15b. Die zumindest eine Halteklammer 36 liegt dabei an den äußeren Oberflächen 36a, 36b der beiden äußeren Teilumfangsrahmen 15a, 15b an. Die zumindest eine Halteklammer 36 ist vorzugsweise U-förmig ausgebildet. Die Halteklammer 36 kann eine Vorspannung aufweisen, so dass eine zusätzliche Kraft auf die Oberflächen 36a, 36b der beiden äußersten Teilumfangsrahmen 15a, 15b wirkt, wodurch die zumindest beiden Teilumfangsrahmen 15a, 15b zusätzlich zusammengedrückt werden. Dies könnte insbesondere dann wünschenswert sein, wenn ein Dielektrikum 19 aus Kunststoff zwischen den jeweiligen Teilumfangsrahmen 15a, 15b angeordnet ist.

Das zumindest eine Halte- und Abstandselement 35 ist zusammen mit der zumindest einen Halteklammer 36 vorzugsweise einteilig in einem Kunststoffspritzverfahren hergestellt.

Die Halteklammer 36 muss nicht zwingend an dem Halte- und Abstandselement 35 ausgebildet sein. Das Halte- und Abstandselement 35 könnte sich mit einem Ende beispielsweise auch auf dem Reflektor 6 oder der Platine 21 abstützen und mit dem anderen Ende den Teilumfangsrahmen 15a, 15b halten oder umgreifen.

Die zumindest eine Halteklammer 36 umfasst außerdem einen Abstützabschnitt 37. Der Abstützabschnitt 37 ist innerhalb einer Unterbrechung 16 des Teilumfangsrahmens 15a, 15b angeordnet, bzw. taucht in diese ein. Dadurch können sich die Stirnseiten der beiden Enden 18, die durch die Unterbrechung 16 am Teilumfangsrahmen 15a, 15b gebildet sind, an dem Abstützabschnitt 37 abstützen. Dadurch erhöht sich die Stabilität der gesamten Anordnung. Vorzugsweise steht die Halteklammer 36 zusammen mit dem Abstützabschnitt 37 nicht über den Umfang der zumindest beiden Teilumfangsrahmen 15a, 15b hinaus.

Das zumindest eine Halte- und Abstandselement 35 umfasst vorzugsweise ein Abstützprofil 38. Das Abstützprofil 38 ist mit seiner Außenseite an die Kontur zumindest einem Teilumfangsrahmen (vorzugsweise von allen Teilumfangsrahmen) 15a, 15b angepasst und weist eine Länge auf, die zumindest einer Teillänge des Teilumfangsrahmens 15a, 15b entspricht. Der zumindest eine Teilumfangsrahmen 15a, 15b stützt sich mit seiner Innenseite an dem zumindest einen Abstützprofil 38 ab. Es können sich dabei vorzugsweise alle Teilumfangsrahmen 15a, 15b, 15c an dem Abstützprofil 38 abstützen.

Das Halte- und Abstandselement 35 ist zusammen mit der zumindest einen Halteklammer 36, sowie dem Abstützabschnitt 37 und dem Abstützprofil 38 vorzugsweise einteilig, also einstückig, ausgebildet.

Das zumindest eine Halte- und Abstandselements 35, welches die zumindest zwei Teilumfangsrahmen 15a, 15b hält, ist vorzugsweise an der dipolförmigen Strahleranordnung 1 und/oder an dem Grundkörper 6, 21 befestigt. Um eine werkzeugfreie Befestigung des zumindest einen Halte- und Abstandselements 35 an der dipolförmigen Strahleranordnung 1 zu gewährleisten, umfasst das zumindest eine Halte- und Abstandselement 1 eine Kraft- und/oder Formschlussverbindung 39. Diese Kraft- und/oder Formschlussverbindung 39 liegt insbesondere in Form einer Clips- oder Schnappverbindung vor. Über diese Kraft- und/oder Formschlussverbindung 39 kann das zumindest eine Halte- und Abstandselement 35 an einer oder an allen Strahlerhälften 2a, 2b, 3a, 3b oder an der Trägeranordnung 7 gehalten werden.

Zwischen den beiden Teilumfangsrahmen 15a, 15b ist ein Dielektrikum 19 eingebracht. Bei einem solchen Dielektrikum kann es sich auch um einen Abstandshalter handeln. Dadurch werden die einzelnen Teilumfangsrahmen 15a, 15b galvanisch voneinander getrennt. Dieses Dielektrikum 19 bzw. dieser dielektrische Abstandshalter kann zusammen mit dem Halte- und Abstandselement 35, zu welchem, wie bereits erwähnt, die zumindest eine Halteklammer 36 mit dem Halteabschnitt 37 und dem Abstützprofil 38 gehört, einteilig ausgebildet sein. Hierzu gehört ebenfalls die Kraft- und/oder Formschlussverbindung 37, die vorzugsweise an dem gegenüberliegenden Ende des Halte- und Abstandselements 35 angeordnet ist, an dem die Halteklammer 36 ausgebildet ist.
In dem Ausführungsbeispiel aus den Figuren 7A bis 8C gibt es vier Halte- und Abstandselemente 35 in jeder dipolförmigen Strahleranordnung 1.

Im Hinblick auf die Figuren 7B und 7C ist festzustellen, dass die einzelnen Teilumfangsrahmen 15a, 15b einen größeren Durchmesser haben als dies bei den Strahlerhälften 2a, 2b, 3a, 3b der Fall ist.

Der Außendurchmesser der einzelnen Teilumfangsrahmen 15a, 15b beträgt weniger als 150% der Wellenlänge der Mittenfrequenz, vorzugsweise weniger als 120%, weiter vorzugsweise weniger als 100%, weiter vorzugsweise weniger als 80% der Wellenlänge der Mittenfrequenz und beträgt mehr als 10% der Wellenlänge der Mittenfrequenz, vorzugsweise mehr als 40%, oder mehr als 80%, oder mehr als 120%, oder mehr als 140% der Wellenlänge der Mittenfrequenz.

In einem anderen Ausführungsbeispiel beträgt der Außendurchmesser der einzelnen Teilumfangsrahmen 20% bis 80% der Wellenlänge der Mittenfrequenz. Vorzugsweise beträgt er 30% bis 70%, weiter vorzugsweise 40% bis 60% und weiter vorzugsweise 50% der Wellenlänge der Mittenfrequenz.

Der Innendurchmesser der einzelnen Teilumfangsrahmen 15a, 15b kann in einer ähnlichen Größenordnung liegen. Er weist allerdings vorzugsweise lediglich eine Länge auf, die weniger als 99% der Länge des Außendurchmessers der einzelnen Teilumfangsrahmen 15a, 15b entspricht. Weiter vorzugsweise beträgt die Länge weniger als 95%, weiter vorzugsweise weniger als 90%, weiter vorzugsweise weniger als 80%, weiter vorzugsweise weniger als 70%, weiter vorzugsweise weniger als 60% und weiter vorzugsweise weniger als 50% der Länge des Außendurchmessers der einzelnen Teilumfangsrahmen 15a, 15b. Vorzugsweise ist sie allerdings größer als 10%, oder 20%, oder 30%, oder 50% oder 60% oder 70% oder 80 der Länge des Außendurchmessers.

Durch den erfindungsgemäßen Aufbau der dipolförmigen Strahleranordnung 1 arbeitet diese sehr breitbandig und eignet sich für einen Einsatz in einem Frequenzbereich von 500 MHz bis 5000 MHz. Auch Frequenzbereiche, deren obere Grenzfrequenz kleiner ist als 4500 MHz, oder kleiner ist als 4000 MHz, oder kleiner ist als 3500 MHz, oder kleiner ist als 3000 MHz, oder kleiner ist als 2700 MHz können bedient werden, wobei die untere Grenzfrequenz vorzugsweise größer ist als 500 MHz, oder größer ist als 600 MHz, oder größer ist als 800 MHz, oder größer ist als 900 MHz, oder größer ist als 1200 MHz, oder größer ist als 1500 MHz, oder größer ist als 1800 MHz, oder größer ist als 2000 MHz, oder größer ist als 2500 MHz, oder größer ist als 3000 MHz. Insbesondere wird ein Frequenzbereich abgedeckt, der zwischen 1400 MHz bis 2690 MHz liegt.

Der Abstand zwischen den einzelnen Teilumfangsrahmen 15a, 15b beträgt zwischen 0,1 und 0,5 mm. Er kann allerdings auch größer oder kleiner sein.

Die Figuren 8A bis 8C zeigen ebenfalls eine Antennenanordnung 20 mit zumindest zwei dipolförmigen Strahleranordnungen 1. Diese sind im Wesentlichen gemäß der Antennenanordnung 20 aufgebaut, wie sie im Hinblick auf Figuren 7A bis 7C beschrieben worden ist, worauf hiermit Bezug genommen worden ist.

Im Unterschied zu dem vorherigen Ausführungsbeispiel umfasst jede dipolförmige Strahleranordnung 1 noch einen Direktor 30, der ebenfalls parallel zur Strahlerebene 5 ausgerichtet ist. Der Direktor 30 weist in Draufsicht einen runden Querschnitt auf. Andere Querschnittsformen sind ebenfalls denkbar. Die Strahlerhälften 2a, 2b, 3a, 3b sind dabei zur Basis 10 näher angeordnet als der Direktor 30. Dies bedeutet, dass der Direktor 30 zusammen mit den Strahlerhälften 2a, 2b, 3a, 3b und den Teilumgangsrahmen 15a, 15b, 15c auf derselben Seite des Reflektors 6 bzw. allgemein des Grundkörpers 6, 21 beabstandet zu diesem angeordnet sind. Der Direktor 30 ist dabei, verglichen mit den Strahlerhälften 2a, 2b, 3a, 3b und den Teilumgangsrahmen 15a, 15b, 15c, am weitesten von der Stelle des Reflektors 6 bzw. des Grundkörpers 6, 21 beabstandet angeordnet, an der das zweite Ende 7b, also die Basis 10 der Trägeranordnung 7 angebracht ist. Der Direktor 30 besitzt vorzugsweise einen kleineren Durchmesser als die Teilumfangsrahmen 15a, 15b.

Die Teilumfangsrahmen 15a, 15b, 15c sind vorzugsweise jeweils einteilig durch einen Stanzprozess hergestellt. Gleiches gilt auch für die zwei Paare 2, 3 von Strahlerhälften 2a, 2b bzw. 3a, 3b die in einem Stanzprozess einteilig zusammen mit der Trägeranordnung 7 hergestellt sind. Diese können noch durch einen zusätzlichen Biegeprozess geformt sein.

Es ist festzuhalten, dass bei der Bemaßung der Länge für die einzelnen Elemente alle Zwischenbereiche als offenbart gelten.

Die dipolförmige Strahleranordnung 1 ist insbesondere in Form eines Vektordipols, Kreuzdipols oder eines Dipolquadrats ausgebildet.

Bei der Längsachse 8 handelt es sich auch um eine Zentralachse 8, die die dipolförmige Strahleranordnung 1 mittig und zwar senkrecht zur Reflektor-, bzw. Strahlerebene 5 durchsetzt.

Nachfolgend werden nochmals verschiedene Vorteile gesondert hervorgehoben, die durch die erfindungsgemäße Antennenanordnung 20 erzielt werden.

Ein besonderes Ausführungsbeispiel der erfindungsgemäßen Antennenanordnung 20 bildet insbesondere den Anspruch 3 und einen der Ansprüche 4 bis 7 weiter und umfasst die folgenden Merkmale:
- zwischen den einzelnen Teilumfangsrahmen 15a, 15b, 15c ist zumindest ein dielektrischer Abstandshalter 19 angeordnet, wodurch die einzelnen Teilumfangsrahmen 15a, 15b, 15c galvanisch voneinander getrennt sind;
- der zumindest eine dielektrische Abstandshalter 19 und das zumindest eine Halte- und Abstandselement 35 sind zusammen einstückig ausgebildet.

Ein weiteres Ausführungsbeispiel der erfindungsgemäßen Antennenanordnung 20 umfasst zusätzlich das folgende Merkmal:
- jeder Teilumfangsrahmen 15a, 15b, 15c weist mehrere Unterbrechungen 16 auf, wodurch mehrere Teilumfangsrahmensegmente 15a₁, 15a₂, 15a₃, 15a₄; 15b₁, 15b₂, 15b₃, 15b₄ gebildet sind.

Ein anderes Ausführungsbeispiel der erfindungsgemäßen Antennenanordnung 20 umfasst zusätzlich die folgenden Merkmale:
- zumindest eines der Teilumfangsrahmensegmente 15a₁, 15a₂, 15a₃, 15a₄; 15b₁, 15b₂, 15b₃, 15b₄ eines Teilumfangsrahmens 15a, 15b, 15c ist länger als das andere oder die anderen Teilumfangsrahmensegmente 15a₁, 15a₂, 15a₃, 15a₄; 15b₁, 15b₂, 15b₃, 15b₄ des Teilumfangsrahmens 15a, 15b, 15c; oder
- alle Teilumfangsrahmensegmente 15a₁, 15a₂, 15a₃, 15a₄; 15b₁, 15b₂, 15b₃, 15b₄ eines Teilumfangsrahmens 15a, 15b, 15c sind gleich lang.

Ein zusätzliches Ausführungsbeispiel der erfindungsgemäßen Antennenanordnung 20 umfasst zusätzlich das folgende Merkmal:
- die Unterbrechungen 16 der zumindest beiden Teilumfangsrahmen 15a, 15b, 15c sind um α = 360°/n gegeneinander verdreht, wobei n die Summe der gemeinsamen Anzahl der Unterbrechungen 16 in den zumindest beiden Teilumfangsrahmen 15a, 15b, 15c ist.

Ein weiteres Ausführungsbeispiel der erfindungsgemäßen Antennenanordnung 20 umfasst zusätzlich das folgende Merkmal:
- die zumindest beiden Teilumfangsrahmen 15a, 15b, 15c überdecken sich in Draufsicht mit Ausnahme der Unterbrechung 16 völlig oder zumindest teilweise.

Ein anderes Ausführungsbeispiel der erfindungsgemäßen Antennenanordnung 20 umfasst zusätzlich das folgende Merkmal:
- die zumindest beiden Teilumfangsrahmen 15a, 15b, 15c weisen einen Außendurchmesser auf, der eine Länge aufweist, die im Bereich von 20% bis 200% oder 30% bis 150% oder 40% bis 100% der Wellenlänge der Mittenfrequenz liegt.

## Patentansprüche

1. Antennenanordnung (20) mit zumindest einer dipolförmigen Strahleranordnung (1), wobei die zumindest eine dipolförmige Strahleranordnung (1) die folgenden Merkmalen aufweist:
- zwei Paare (2, 3) von Strahlerhälften (2a, 2b, 3a, 3b), die um 90° verdreht zueinander so angeordnet sind, dass die dipolförmige Strahleranordnung (1) in zwei senkrecht zueinander stehenden Polarisationsebenen (4a, 4b) sendet und/oder empfängt;
- die Strahlerhälften (2a, 2b, 3a, 3b) sind in einer Strahlerebene (5) im Abstand vor einem Reflektor (6) parallel zu diesem anordenbar oder angeordnet;
- eine Trägeranordnung (7) mit einem ersten Ende (7a) und einer Basis (10), die an einem zweiten Ende (7b) angeordnet ist, das dem ersten Ende (7a) gegenüber liegt, wobei die Strahlerhälften (2a, 2b, 3a, 3b) an dem ersten Ende (7a) der Trägeranordnung (7) an dieser angeordnet sind und wobei die Basis (10) an einem Grundkörper anordenbar ist;
- es sind zumindest zwei elektrisch leitfähige Teilumfangsrahmen (15a, 15b, 15c) vorgesehen, die zwischen der Strahlerebene (5) und der Basis (10) in Höhenrichtung der Trägeranordnung (7) zueinander beabstandet angeordnet sind, wobei die zumindest zwei elektrisch leitfähigen Teilumfangsrahmen (15a, 15b, 15c) jeweils eine Öffnung (17) definieren;
- die zumindest zwei Teilumfangsrahmen (15a, 15b, 15c) sind in etwa parallel zu der Strahlerebene (5) ausgerichtet;
- jeder der zumindest zwei Teilumfangsrahmen (15a, 15b, 15c) umfasst zumindest eine Unterbrechung (16), die sich durch die gesamte Breite (b) des Teilumfangsrahmens (15a, 15b, 15c) erstreckt, sodass der jeweilige Teilumfangsrahmen (15a, 15b, 15c) zumindest zwei Enden (18) aufweist.

2. Antennenanordnung (20) mit zumindest einer dipolförmigen Strahleranordnung (1) nach Anspruch 1, **gekennzeichnet durch** das folgende Merkmal:
- durch jede Unterbrechung (16) in einem Teilumfangsrahmen (15a, 15b, 15c) sind zwei Enden (18) gebildet, die benachbart zueinander angeordnet und/oder aufeinander zu gerichtet sind.

3. Antennenanordnung (20) mit zumindest einer dipolförmigen Strahleranordnung (1) nach Anspruch 1 oder 2, **gekennzeichnet durch** das folgende Merkmal:
- die zumindest zwei Teilumfangsrahmen (15a, 15b, 15c) sind parallel oder um weniger als 5° oder um weniger als 3° oder um weniger als 1° geneigt zueinander angeordnet und voneinander galvanisch getrennt.

4. Antennenanordnung (20) mit zumindest einer dipolförmigen Strahleranordnung (1) nach einem der vorherigen Ansprüche, **gekennzeichnet durch** das folgende Merkmal:
- zumindest ein Halte- und Abstandselement (35);
- das zumindest eine Halte- und Abstandselement (35) hält oder umgreift die zumindest zwei Teilumfangsrahmen (15a, 15b, 15c); und/oder zwei Teilumfangsrahmen (15a, 15b, 15c) der zumindest zwei elektrisch leitfähigen Teilumfangsrahmen (15a, 15b, 15c) bilden zwei äußerste Teilumfangsrahmen und das zumindest eine Halte- und Abstandselement (35) liegt an den äußeren Oberflächen (36a, 36b) der beiden äußersten Teilumfangsrahmen (15a, 15b, 15c) auf.

5. Antennenanordnung (20) mit zumindest einer dipolförmigen Strahleranordnung (1) nach Anspruch 4, **gekennzeichnet durch** die folgenden Merkmale:
- das zumindest eine Halte- und Abstandselement (35) umfasst zumindest eine Halteklammer (36);
- die zumindest eine Halteklammer (36) umfasst einen Abstützabschnitt (37);
- der Abstützabschnitt (37) ist innerhalb einer Unterbrechung (16) des Teilumfangsrahmens (15a, 15b, 15c) angeordnet, wodurch sich zwei Stirnseiten der beiden Enden (18), die durch die Unterbrechung (16) am Teilumfangsrahmen (15a, 15b, 15c) gebildet sind, an dem Abstützabschnitt (37) abstützen.

6. Antennenanordnung (20) mit zumindest einer dipolförmigen Strahleranordnung (1) nach Anspruch 4 oder 5, **gekennzeichnet durch** die folgenden Merkmale:
- das zumindest eine Halte- und Abstandselement (35) umfasst ein Abstützprofil (38);
- das Abstützprofil (38) ist an die Kontur von zumindest einem Teilumfangsrahmen (15a, 15b, 15c) angepasst und weist eine Länge auf, die zumindest einer Teillänge des Teilumfangsrahmens (15a, 15b, 15c) entspricht;
- der zumindest eine Teilumfangsrahmen (15a, 15b, 15c) stützt sich mit seiner Innenseite an dem zumindest einen Abstützprofil (38) ab.

7. Antennenanordnung (20) mit zumindest einer dipolförmigen Strahleranordnung (1) nach einem der Ansprüche 4 bis 6, **gekennzeichnet durch** das folgende Merkmal:
- das zumindest eine Halte- und Abstandselement (35) ist über eine Kraft- und/oder Formschlussverbindung (39), insbesondere in Form einer Clips- oder Schnappverbindung, an einem oder an allen Strahlerhälften (2a, 2b, 3a, 3b) oder an der Trägeranordnung (7) gehalten.

8. Antennenanordnung (20) mit zumindest einer dipolförmigen Strahleranordnung (1) nach einem der vorherigen Ansprüche, **gekennzeichnet durch** das folgende Merkmal:
- in Draufsicht auf den jeweiligen Teilumfangsrahmen (15a, 15b, 15c) erstreckt sich die zumindest eine Unterbrechung (16) auf weniger als 30%, oder auf weniger als 20%, oder auf weniger als 10%, oder auf weniger als 5% der Länge des Teilumfangsrahmens (15a, 15b, 15c) .

9. Antennenanordnung (20) mit zumindest einer dipolförmigen Strahleranordnung (1) nach einem der vorherigen Ansprüche, **gekennzeichnet durch** die folgenden Merkmale:
- die zumindest zwei Teilumfangsrahmen (15a, 15b, 15c) sind zueinander verdreht angeordnet; und
- die Unterbrechungen (16) der zumindest zwei Teilumfangsrahmen (15a, 15b, 15c) überlappen sich in Draufsicht nur teilweise oder sind vollständig überlappungsfrei zueinander angeordnet.

10. Antennenanordnung (20) mit zumindest einer dipolförmigen Strahleranordnung (1) nach einem der vorherigen Ansprüche, **gekennzeichnet durch** die folgenden Merkmale:
- die zumindest zwei Teilumfangsrahmen (15a, 15b, 15c) sind in Draufsicht in etwa kreisförmig oder beschreiben im Mittel einen Kreis; und/oder
- die zumindest zwei Teilumfangsrahmen (15a, 15b, 15c) sind in Draufsicht gleich breit.

11. Antennenanordnung (20) mit zumindest einer dipolförmigen Strahleranordnung (1) nach einem der vorherigen Ansprüche, **gekennzeichnet durch** die folgenden Merkmale:
- die zumindest zwei Teilumfangsrahmen (15a, 15b, 15c) weisen jeweils mehrere Rahmenabschnitte (25a, 25b) auf, wobei sich die Abstände zwischen den einzelnen Rahmenabschnitten (25a, 25b) hin zu einer Längsachse, die die dipolförmige Strahleranordnung (1) mittig durchsetzt, alternierend von einem größeren Abstand hin zu einem kleineren Abstand abwechselt;
- die einzelnen Rahmenabschnitte (25a, 25b) sind über einen Verbindungsabschnitt (25c) miteinander verbunden.

12. Antennenanordnung (20) mit zumindest einer dipolförmigen Strahleranordnung (1) nach Anspruch 11, **gekennzeichnet durch** die folgenden Merkmale:
- die zumindest zwei Teilumfangsrahmen (15a, 15b, 15c) sind zusammen mit ihren in ihrem Abstand hin zur Längsachse alternierenden Rahmenabschnitten (25a, 25b) mit Ausnahme der Unterbrechungen (16) in Draufsicht deckungsgleich oder verdreht zueinander angeordnet.

13. Antennenanordnung (20) mit zumindest einer dipolförmigen Strahleranordnung (1) nach Anspruch 11 oder 12, **gekennzeichnet durch** die folgenden Merkmale:
- zwischen jeweils zwei Teilumfangsrahmen (15a, 15b, 15c) ist zumindest ein Dielektrikum (19) eingebracht;
- die Form des Dielektrikums (19) ist in Draufsicht auf die dipolförmige Strahleranordnung (1) an die Form der jeweiligen Teilumfangsrahmen (15a, 15b, 15c) angepasst;
- das zumindest eine Dielektrikum (19) ist in Draufsicht auf die dipolförmige Strahleranordnung (1) deckungsgleich oder verdreht zu den jeweiligen Teilumfangsrahmen (15a, 15b, 15c) angeordnet.

14. Antennenanordnung (20) mit zumindest einer dipolförmigen Strahleranordnung (1) nach einem der vorherigen Ansprüche, **gekennzeichnet durch** die folgenden Merkmale:
- einem Direktor (30), wobei der Direktor (30) parallel zu der Strahlerebene (5) ausgerichtet ist;
- die Strahlerhälften (2a, 2b, 3a, 3b) sind zur Basis (10) näherliegend angeordnet als der Direktor (30).

15. Antennenanordnung (20) mit zumindest zwei dipolförmigen Strahleranordnungen (1), wobei jede der zumindest beiden dipolförmigen Strahleranordnungen (1) nach einem der vorherigen Ansprüche aufgebaut ist, **gekennzeichnet durch** das folgende Merkmal:
- die zumindest beiden dipolförmigen Strahleranordnungen (15a, 15b, 15c) sind auf einem gemeinsamen Grundkörper (6, 21) angeordnet.

## Claims

1. Antenna array (20) comprising at least one dipole-type radiator arrangement (1), the at least one dipole-type radiator arrangement (1) comprising the following features:
- comprising two pairs (2, 3) of radiator halves (2a, 2b, 3a, 3b) which are arranged having a mutual rotational offset of 90° such that the dipole-type radiator arrangement (1) transmits and/or receives in two mutually perpendicular polarisation planes (4a, 4b);
- the radiator halves (2a, 2b, 3a, 3b) can be or are arranged in a radiator plane (5) in parallel with and so as to be at a spacing in front of a reflector (6);
- a carrier assembly (7) comprising a first end (7a) and a base (10) that is arranged at a second end (7b) that is opposite the first end (7a), the radiator halves (2a, 2b, 3a, 3b) being arranged on the first end (7a) of the carrier assembly (7), and the base (10) being able to be arranged on a base body;
- at least two electrically conductive partially circumferential frames (15a, 15b, 15c) are provided, which frames are arranged between the radiator plane (5) and the base (10) so as to be mutually spaced in the height direction of the carrier assembly (7), the at least two electrically conductive partially circumferential frames (15a, 15b, 15c) each defining an opening (17) ;
- the at least two partially circumferential frames (15a, 15b, 15c) are oriented approximately in parallel with the radiator plane (5);
- each of the two partially circumferential frames (15a, 15b, 15c) comprises at least one break (16) which extends through the entire width (b) of the partially circumferential frame (15a, 15b, 15c), such that each partially circumferential frame (15a, 15b, 15c) comprises at least two ends (18).

2. Antenna array (20) comprising at least one dipole-type radiator arrangement (1) according to claim 1, **characterised by** the following feature:
- each break (16) in a partially circumferential frame (15a, 15b, 15c) forms two ends (18) which are mutually adjacent and/or face one another.

3. Antenna array (20) comprising at least one dipole-type radiator arrangement (1) according to either claim 1 or claim 2, **characterised by** the following feature:
- the at least two partially circumferential frames (15a, 15b, 15c) are mutually parallel or are inclined towards one another by less than 5° or by less than 3° or by less than 1° and are galvanically separated from one another.

4. Antenna array (20) comprising at least one dipole-type radiator arrangement (1) according to any of the preceding claims, **characterised by** the following feature:
- at least one retaining and spacer element (35);
- the at least one retaining and spacer element (35) retains or encloses the at least two partially circumferential frames (15a, 15b, 15c); and/or two partially circumferential frames (15a, 15b, 15c) of the at least two partially circumferential frames (15a, 15b, 15c) form two outermost partially circumferential frames and the at least one retaining and spacer element (35) rests on the outer surfaces (36a, 36b) of the two outermost partially circumferential frames (15a, 15b, 15c).

5. Antenna array (20) comprising at least one dipole-type radiator arrangement (1) according to claim 4, **characterised by** the following features:
- the at least one retaining and spacer element (35) comprises at least one retaining clamp (36);
- the at least one retaining clamp (36) comprises a support portion (37);
- the support portion (37) is arranged inside a break (16) in the partially circumferential frame (15a, 15b, 15c), as a result of which two end faces of the two ends (18), which ends are formed on the partially circumferential frame (15a, 15b, 15c) by means of the break (16), are supported on the support portion (37).

6. Antenna array (20) comprising at least one dipole-type radiator arrangement (1) according to either claim 4 or claim 5, **characterised by** the following features:
- the at least one retaining and spacer element (35) comprises a support profile (38);
- the support profile (38) is matched to the contour of at least one partially circumferential frame (15a, 15b, 15c) and is of a length that corresponds to at least a partial length of the partially circumferential frame (15a, 15b, 15c);
- the inner face of the at least one partially circumferential frame (15a, 15b, 15c) is supported on the at least one support profile (38).

7. Antenna array (20) comprising at least one dipole-type radiator arrangement (1) according to any of claims 4 to 6, **characterised by** the following feature:
- the at least one retaining and spacer element (35) is retained on one or on all of the radiator halves (2a, 2b, 3a, 3b) or on the carrier assembly (7) by means of a force-locked and/or form-locked connection (39), in particular in the form of a clip or snap connection.

8. Antenna array (20) comprising at least one dipole-type radiator arrangement (1) according to any of the preceding claims, **characterised by** the following feature:
- in plan view of the respective partially circumferential frame (15a, 15b, 15c) the at least one break (16) extends to less than 30%, or to less than 20%, or to less than 10%, or to less than 5% of the length of the partially circumferential frame.

9. Antenna array (20) comprising at least one dipole-type radiator arrangement (1) according to any of the preceding claims, **characterised by** the following features:
- the at least two partially circumferential frames (15a, 15b, 15c) are arranged so as to have a mutual rotational offset; and
- in plan view, the breaks (16) in the at least two partially circumferential frames (15a, 15b, 15c) overlap only in part or do not overlap at all.

10. Antenna array (20) comprising at least one dipole-type radiator arrangement (1) according to any of the preceding claims, **characterised by** the following features:
- in plan view, the at least two partially circumferential frames (15a, 15b, 15c) are arranged so as to be approximately circular or so as to describe a circle overall; and/or
- the at least two partially circumferential frames (15a, 15b, 15c) are of the same width in plan view.

11. Antenna array (20) comprising at least one dipole-type radiator arrangement (1) according to any of the preceding claims, **characterised by** the following features:
- the at least two partially circumferential frames (15a, 15b, 15c) each comprise a plurality of frame portions (25a, 25b), the spacings between the individual frame portions (25a, 25b) and a longitudinal axis that passes through the centre of the dipole-type radiator arrangement (1) changing alternately from a larger spacing to a smaller spacing;
- the individual frame portions (25a, 25b) are interconnected by means of a connecting portion (25c).

12. Antenna array (20) comprising at least one dipole-type radiator arrangement (1) according to claim 11, **characterised by** the following features:
- with the exception of the breaks (16), the at least two partially circumferential frames (15a, 15b, 15c) are arranged, together with the frame portions thereof (25a, 25b) having the alternating spacing from the longitudinal axis, so as to be congruent or so as to have a mutual rotational offset in plan view.

13. Antenna array (20) comprising at least one dipole-type radiator arrangement (1) according to either claim 11 or claim 12, **characterised by** the following features:
- at least one dielectric medium (19) is inserted between two partially circumferential frames (15a, 15b, 15c) in each case;
- in a plan view of the dipole-type radiator arrangement (1), the shape of the dielectric medium (19) is matched to the shape of the relevant partially circumferential frame (15a, 15b, 15c);
- in a plan view of the dipole-type radiator arrangement (1), the at least one dielectric medium (19) is arranged so as to be congruent with or so as to have a rotational offset with respect to the relevant partially circumferential frame (15a, 15b, 15c).

14. Antenna array (20) comprising at least one dipole-type radiator arrangement (1) according to any of the preceding claims, **characterised by** the following features:
- a director (30), the director (30) being oriented in parallel with the radiator plane (5);
- the radiator halves (2a, 2b, 3a, 3b) are arranged closer to the base (10) than the director (30) is.

15. Antenna array (20) comprising at least two dipole-type radiator arrangements (1), each of the at least two dipole-type radiator arrangements (1) being formed according to any of the preceding claims, **characterised by** the following feature:
- the at least two dipole-type radiator arrangements (15a, 15b, 15c) are arranged on a common base body (6, 21) .

## Revendications

1. Antenne réseau (20) pourvue d'au moins un ensemble élément rayonnant (1) de type dipôle, où l'au moins un ensemble élément rayonnant (1) de type dipôle présente les caractéristiques suivantes :
- deux paires (2, 3) de moitiés d'élément rayonnant (2a, 2b, 3a, 3b), qui sont disposées tournées de 90 ° l'une par rapport à l'autre, de sorte que l'ensemble élément rayonnant (1) de type dipôle émet et/ou reçoit dans deux plans de polarisation (4a, 4b) étant perpendiculaires l'un à l'autre ;
- les moitiés d'élément rayonnants (2a, 2b, 3a, 3b) peuvent être disposées ou sont disposées dans un plan d'élément rayonnant (5) à distance d'un réflecteur (6), parallèles à celui-ci ;
- un ensemble support (7) avec une première extrémité (7a) et une base (10), qui est disposée à une deuxième extrémité (7b), qui est située en face de la première extrémité (7a), où les moitiés d'élément rayonnant (2a, 2b, 3a, 3b) sont disposées au niveau de la première extrémité (7a) de l'ensemble support (7) et où la base (10) peut être disposée sur un corps de base ;
- il est prévu au moins deux cadres semi périphériques (15a, 15b, 15c) conducteurs électriquement, qui sont disposés entre le plan d'élément rayonnant (5) et la base (10), espacés l'un par rapport à l'autre dans le sens de la hauteur de l'ensemble support (7), où les au moins deux cadres semi périphériques (15a, 15b, 15c) conducteurs électriquement définissent respectivement un orifice (17) ;
- les au moins deux cadres semi périphériques (15a, 15b, 15c) sont orientés de manière à peu près parallèle par rapport au plan d'élément rayonnant (5) ;
- chacun des au moins deux cadres semi périphériques (15a, 15b, 15c) comprend au moins une interruption (16) qui s'étend à travers toute la largeur (b) du cadre semi périphérique (15a, 15b, 15c), de sorte que le cadre semi périphérique (15a, 15b, 15c) respectif présente au moins deux extrémités (18).

2. Antenne réseau (20) pourvue d'au moins un ensemble élément rayonnant (1) de type dipôle selon la revendication 1, **caractérisée par** la caractéristique suivante :
- deux extrémités (18), qui sont disposées voisines l'une de l'autre et/ou sont orientées l'une sur l'autre, sont formées par chaque interruption (16) dans un cadre semi périphérique (15a, 15b, 15c).

3. Antenne réseau (20) pourvue d'au moins un ensemble élément rayonnant (1) de type dipôle selon la revendication 1 ou la revendication 2, **caractérisée par** la caractéristique suivante :
- les au moins deux cadres semi périphériques (15a, 15b, 15c) sont disposés parallèlement, ou inclinés de moins de 5 °, ou de moins de 3 °, ou de moins de 1 ° l'un par rapport à l'autre, ou sont séparés l'un de l'autre de manière galvanique.

4. Antenne réseau (20) pourvue d'au moins un ensemble élément rayonnant (1) de type dipôle selon l'une des revendications précédentes, **caractérisée par** la caractéristique suivante :
- au moins un élément de maintien et d'espacement (35) ;
- l'au moins un élément de maintien et d'espacement (35) tient ou prendre en prise les au moins deux cadres semi périphériques (15a, 15b, 15c) ; et/ou
deux cadres semi périphériques (15a, 15b, 15c) parmi les au moins deux cadres semi périphériques (15a, 15b, 15c) conducteurs électriquement forment deux cadres semi périphériques extérieurs et l'au moins un élément de maintien et d'espacement (35) repose sur les surfaces extérieures (36a, 36b) des deux cadres semi périphériques (15a, 15b, 15c) les plus à l'extérieur.

5. Antenne réseau (20) pourvue d'au moins un ensemble élément rayonnant (1) de type dipôle selon la revendication 4, **caractérisée par** les caractéristiques suivantes :
- l'au moins un élément de maintien et d'espacement (35) comprend au moins une pince de maintien (36) ;
- l'au moins une pince de maintien (36) comprend un segment d'appui (37) ;
- le segment d'appui (37) est disposé à l'intérieur d'une interruption (16) du cadre semi périphérique (15a, 15b, 15c), ce par quoi deux faces frontales des deux extrémités (18), qui sont formées par l'interruption (16) sur le cadre semi périphérique (15a, 15b, 15c), s'appuient sur le segment d'appui (37).

6. Antenne réseau (20) pourvue d'au moins un ensemble élément rayonnant (1) de type dipôle selon la revendication 4 ou la revendication 5, **caractérisée par** les caractéristiques suivantes :
- l'au moins un élément de maintien et d'espacement (35) comprend un profilé d'appui (38) ;
- le profilé d'appui (38) est ajusté au contour d'au moins un cadre semi périphérique (15a, 15b, 15c) et présente une longueur qui correspond au moins à une longueur partielle du cadre semi périphérique (15a, 15b, 15c) ;
- l'au moins un cadre semi périphérique (15a, 15b, 15c) s'appuie sur l'au moins un profilé d'appui (38) avec sa face intérieure.

7. Antenne réseau (20) pourvue d'au moins un ensemble élément rayonnant (1) de type dipôle selon l'une des revendications 4 à 6, **caractérisée par** la caractéristique suivante :
- l'au moins un élément de maintien et d'espacement (35) est tenu à une ou à toutes les moitiés d'élément rayonnant (2a, 2b, 3a, 3b) ou à l'ensemble support (7) par le biais d'une liaison par complémentarité des matières et/ou des formes (39), notamment sous la forme d'une liaison par encliquetage ou par enclenchement.

8. Antenne réseau (20) pourvue d'au moins un ensemble élément rayonnant (1) de type dipôle selon l'une des revendications précédentes, **caractérisée par** la caractéristique suivante :
- dans une vue plongeante sur le cadre semi périphérique (15a, 15b, 15c) respectif, l'au moins une interruption (16) s'étend sur moins de 30 %, ou sur moins de 20 %, ou sur moins de 10 %, ou sur moins de 5 % de la longueur du cadre semi périphérique (15a, 15b, 15c).

9. Antenne réseau (20) pourvue d'au moins un ensemble élément rayonnant (1) de type dipôle selon l'une des revendications précédentes, **caractérisée par** les caractéristiques suivantes :
- les au moins deux cadres semi périphériques (15a, 15b, 15c) sont disposés tournés l'un par rapport à l'autre ; et
- les interruptions (16) des au moins deux cadres semi périphériques (15a, 15b, 15c) se superposent en vue plongeante uniquement partiellement ou sont disposées totalement sans superposition l'une par rapport à l'autre.

10. Antenne réseau (20) pourvue d'au moins un ensemble élément rayonnant (1) de type dipôle selon l'une des revendications précédentes, **caractérisée par** les caractéristiques suivantes :
- les au moins deux cadres semi périphériques (15a, 15b, 15c) sont, dans une vue plongeante, à peu près de forme circulaire ou inscrits au milieu d'un cercle ; et/ou
- les au moins deux cadres semi périphériques (15a, 15b, 15c) sont de même largeur en vue plongeante.

11. Antenne réseau (20) pourvue d'au moins un ensemble élément rayonnant (1) de type dipôle selon l'une des revendications précédentes, **caractérisée par** les caractéristiques suivantes :
- les au moins deux cadres semi périphériques (15a, 15b, 15c) présentent respectivement plusieurs segments de cadre (25a, 25b), où les distances entre les segments de cadre (25a, 25b) individuels passent alternativement d'une distance plus grande à une distance plus petite jusqu'à un axe longitudinal qui fait une intersection au milieu avec l'ensemble élément rayonnant (1) de type dipôle ;
- les segments de cadre (25a, 25b) individuels sont reliés les uns aux autres par le biais d'un segment de liaison (25c).

12. Antenne réseau (20) pourvue d'au moins un ensemble élément rayonnant (1) de type dipôle selon la revendication 11, **caractérisée par** les caractéristiques suivantes :
- les au moins deux cadres semi périphériques (15a, 15b, 15c) sont disposés, dans une vue plongeante, ensemble leurs segments de cadre (25a, 25b) alternant dans leur distance jusqu'à l'axe longitudinal, à l'exception des interruptions (16), soit se superposant exactement, soit tournés l'un par rapport à l'autre.

13. Antenne réseau (20) pourvue d'au moins un ensemble élément rayonnant (1) de type dipôle selon la revendication 11 ou la revendication 12, **caractérisée par** les caractéristiques suivantes :
- au moins un diélectrique (19) est incorporé entre respectivement deux cadres semi périphériques (15a, 15b, 15c) ;
- la forme du diélectrique (19) est ajustée, dans une vue plongeante sur l'ensemble rayonnant (1) de type dipôle, à la forme des cadres semi périphériques (15a, 15b, 15c) respectifs ;
- l'au moins un diélectrique (19) est, dans une vue plongeante sur l'ensemble élément rayonnant (1) de type dipôle, superposé exactement ou tourné par rapport aux cadres semi périphériques (15a, 15b, 15c) respectifs.

14. Antenne réseau (20) pourvue d'au moins un ensemble élément rayonnant (1) de type dipôle selon l'une des revendications précédentes, **caractérisée par** les caractéristiques suivantes :
- un système de direction (30), où le système de direction (30) est orienté parallèlement au plan d'élément rayonnant (5) ;
- les moitiés d'élément rayonnant (2a, 2b, 3a, 3b) sont disposées plus proches par rapport à la base (10) que le système de direction (30).

15. Antenne réseau (20) pourvue d'au moins un ensemble élément rayonnant (1) de type dipôle, dans laquelle chacun des au moins deux ensembles élément rayonnant (1) de type dipôle est construit selon l'une des revendications précédentes, **caractérisée par** la caractéristique suivante :
- les au moins deux ensembles élément rayonnant (15a, 15b, 15c) de type dipôle sont disposés sur un corps de base (6, 21) commun.
